# EUROPÄISCHE PATENTSCHRIFT

(11) **EP 0 328 521 B1**
(45) Veröffentlichungstag und Bekanntmachung des Hinweises auf die Patenterteilung: **11.09.1991**
(21) Anmeldenummer: 87905440.1
(22) Anmeldetag: 07.08.1987
(51) Int. Cl.: C25D 5/02

(54) **VERFAHREN ZUM GALVANISCHEN BESCHICHTEN (ELEKTROPLATTIEREN) VON WENIGSTENS EINEM AUSGEWÄHLTEN BEREICH AUF EINER LEITENDEN OBERFLÄCHE, INSBESONDERE VON KUNSTSTOFF-FORMTEILEN**
PROCESS FOR GALVANICALLY COATING (ELECTROPLATING) AT LEAST ONE SELECTED AREA ON A CONDUCTIVE SURFACE, ESPECIALLY PLASTIC MOULDINGS
PROCEDE DE REVETEMENT GALVANIQUE (ELECTROPLAQUAGE) D'AU MOINS UNE ZONE SELECTIONNEE D'UNE SURFACE CONDUCTRICE, EN PARTICULIER DE MOULES EN PLASTIQUE

(30) Priorität: 31.10.1986 DE 3637088
(43) Veröffentlichungstag der Anmeldung: 23.08.1989
(73) Patentinhaber: AUDI AG, 85045 Ingolstadt (DE)
(72) Erfinder: SCHÄPER, Siegfried, D-8071 Wettstetten (DE); SEUFERT, Martin, D-8079 Kipfenberg (DE)
(74) Vertreter: Engelhardt, Harald
(86) Internationale Anmeldenummer: EP8700433
(87) Internationale Veröffentlichungsnummer: WO8803183

(56) Entgegenhaltungen:
- GB-A- 2 013 590

## Beschreibung

Die vorliegende Erfindung betrifft ein Verfahren zum galvanischen Beschichten (Elektroplattieren) von wenigstens einem ausgewählten Bereich auf einer leitenden Oberfläche, insbesondere von Kunststoff-Formteilen nach dem Oberbegriff des vorstehenden Hauptanspruches.

Ein derartiges Verfahren ist beispielsweise aus der DE-OS 2648274 bekannt geworden, welches sich damit beschäftigt, galvanische Muster aus Metall auf Metall oder anderen Substraten aufzubringen. Dabei ist es bekannt, das Substrat zu maskieren, um das angestrebte Muster zu erhalten oder den Galvanisierelektrolyten auf bestimmte Bereiche des Substrates zu beschränken. Die einzelnen Verfahrensschritte bei solchen Maskierungen haben dem Stand der Technik immer wieder Probleme bereitet und die Kosten des Verfahrens beträchtlich erhöht. Während sich die vorbekannte Lehre mit der Herstellung von integrierten Schaltungen beschäftigt und besonders die Verluste an Edelmetallen gering halten will, hat man in der Automobilindustrie schon mit schwarzen Abdecklacken gearbeitet, die auf die nicht zu galvanisierenden Bereiche aufgetragen und anschließend mit Metallicfarbe überlackiert worden sind.

Die konventionelle Vorgehensweise ging zum Beispiel bei Radzierblenden in Silbermetallic-Lackierung, die teilweise verchromt sind, davon aus, daß zunächst der schwarze Abdecklack auf die nicht zu verchromenden Bereiche aufgebracht wird. Danach erfolgte die übliche Galvanisierung. Anschließend wurden die verchromten Bereiche abgedeckt (abgeklebt oder maskiert) und schließlich dann die durch den ersten Abdecklack schwarzen Bereiche mit Metallicfarbe lackiert.

Die geschilderten Verfahrensweisen des Standes der Technik sind jedoch zeit- und kostenaufwendig, was insbesondere die Arbeitsgänge und das Material anbelangt.

Der vorliegenden Erfindung liegt deshalb die Aufgabe zugrunde, das eingangs genannte Verfahren derart zu verbessern, daß es die geschilderten Nachteile sicher vermeidet und möglichst material- und zeitsparend arbeitet.

Diese Aufgabe wird durch das im Anspruch 1 gekennzeichnete Verfahren gelöst.

Das erfindungsgemäße Verfahren nutzt dabei die Tatsache aus, daß die Metallic-Lackierung aus zwei Schichten besteht, nämlich aus dem Metallic-Grundlack, der elektrisch leitend ist und dem nichtleitenden Klarlack. Nach dem Auftragen von Metallic-Grundlack und Klarlack bei entsprechender Maskierung kann dann nach Abnahme der Maske der Bereich des elektrisch leitfähigen Metallic-Grundlacks direkt galvanisch beschichtet werden, wodurch der Einsatz eines schwarzen Abdecklackes, der noch einmal wieder überlackiert werden muß, überflüssig wird. Dieses spart nicht nur einen Maskierund einen Lackiervorgang, sondern zusätzlich auch noch Material, was sonst für den schwarzen Abdecklack aufgewendet werder müßte.

Weitere Vorteile und Merkmale gehen aus den vorstehenden Unteransprüchen hervor.

Im folgenden wird ein bevorzugtes Ausführungsbeispiel anhand der schematischen Darstellungen näher erläutet.

Es zeigt:

- Fig. 1: einen Querschnitt durch einen Schichtaufbau während des erfindungsgemäßen Verfahrens,
- Fig. 2: einen weiteren Querschnitt des Schichtaufbaus zu einem anderen Zeitpunkt des erfindungsgemäßen Verfahrens,
- Fig. 3: einen Querschnitt durch einen Schichtaufbau nach der Demaskierung, und
- Fig. 4: einen Querschnitt durch einen Schichtaufbau nach abgeschlossenem erfindungsgemäßen Verfahren.

In Fig. 1 ist das als Substrat dienende Formteil allgemein mit 12 bezeichnet. Das erfindungsgemäße Verfahren ist auf keine besonderen Formteile beschränkt. Vielmehr lassen sich diese bezüglich ihrer Art, Form und Größe beliebig wählen. Insbesondere ist jedoch an den Einsatz des erfindungsgemäßen Verfahrens in der Automobilindustrie gedacht, vorzugsweise um Radzierblenden mit Silbermettalic-Lackierung zu versehen, die dann selektiv verchromt werden.

Das Substrat bzw. Formteil 12 wird zunächst auf seiner gesamten Oberfläche 26 mit dem Metallic-Grundlack 14 versehen. Danach werden zum Beispiel die Randbereiche 22 maskiert. Es versteht sich, daß die Form und Anzahl der Maskierungen frei gewählt werden kann. Danach wird der nicht galvanisch zu beschichtende Bereich 18 mit Klarlack 20 versehen, so daß der in Fig. 2 gezeigte Schichtenaufbau entsteht. Die Randbereiche bzw. Maskierungen 22 werden dann abgenommen, so daß die in Fig. 3 gezeigten galvanisch zu beschichtenden Bereiche 16 frei werden. Abschließend wird dann eine Konventionelle Galvanisierung durchgeführt, so daß der in Fig. 4 gezeigte Schichtenaufbau mit den galvanisierten Randbereichen 24 entsteht.

Nach einer weiteren Ausführungsfrom des Verfahrens ist es auch denkbar, daß vor der abschließenden Galvanisierung noch organische oder anorganische Partikel, z.B. Metallic-Flocken, aus dem Grundlack ausgebeizt werden.

## Patentansprüche

1. Verfahren zum galvanischen Beschichten (Elektroplattieren) von wenigstens einem ausgewählten Bereich auf einer leitenden Oberfläche, insbesondere von Kunststoff-Formteilen, mit einem Elektrolytstrom, wobei eine Maskierung durchgeführt wird, um selektiv wenigstens diesen einen Bereich der leitenden Oberfläche galvanisch zu beschichten, dadurch gekennzeichnet, daß zuerst ein elektrisch leitfähiger Metallic-Grundlack (14) auf die gesamte Oberfläche des Formteils (12) aufgetragen wird und danach der (bzw. die) galvanisch zu beschichtende(n) Bereich(e) (16) maskiert (22) wird bzw. werden, während auf dem nicht galvanisch zu beschichtenden Bereich (18) Klarlack (20) aufgetragen wird, und daß anschließend an die Demaskierung die Bereiche (16) des Metallic-Grundlackes direkt galvanisch beschichtet (24) werden.

2. Verfahren nach Anspruch 1, dadurch gekennzeichnet, daß vor dem galvanischen Beschichten organische oder anorganische Partikel (z.B. Metallic-(Bronze)-Flocken) aus dem Grundlack (14) ausgebeizt werden.

3. Verfahren nach Anspruch 1 oder 2, dadurch gekennzeichnet, daß als Formteil eine Radzierblende eingesetzt wird, welche mit Silbermetallic-Lackierung versehen und selektiv verchromt wird.

## Revendications

1. Procédé de revêtement galvanique (électroplacage) d'au moins une zone sélectionnée sur une surface conductrice, en particulier de pièces moulées en matière plastique, par un courant électrolytique, un masquage étant effectué afin de revêtir sélectivement par galvanoplastie au moins ladite zone de la surface conductrice, caractérisé en ce qu'une laque de fond métallique électroconductrice (14) est d'abord appliquée sur toute la surface de la pièce moulée (12), puis la (ou les) zone(s) (16) à revêtir par galvanoplastie est (sont) masquée(s), tandis qu'une laque transparente (20) est appliquée sur la zone (18) qui ne doit pas être revêtue par galvanoplastie, et en ce qu'à la suite du démasquage, les zones (16) de la laque de fond métallique sont revêtues directement par galvanoplastie.

2. Procédé selon la revendication 1, caractérisé en ce qu'avant le revêtement galvanique, des particules organiques ou inorganiques (par exemple des flocons (de bronze) métalliques) sont mises à nu dans la laque de fond (14) par mordançage.

3. Procédé selon la revendication 1 ou 2, caractérisé en ce qu'il est utilisé, comme pièce moulée, un flasque enjoliveur de roue qui est garni d'un laquage métallique argenté et qui est chromé sélectivement.

## Claims

1. Process for galvanically coating (electroplating) at least one selected area on a conductive surface, especially of plastic mouldings, by an electrolyte current, a masking being carried out in order galvanically to coat selectively at least this one area of the conductive surface, characterised in that first of all an electrically conductive metallic primer (14) is applied to the entire surface of the moulding (12) and thereafter the area (or areas) (16) to be galvanically coated is or are masked (22), whereas on the area (18) not to be galvanically coated a clear coat (20) is applied, and in that, following the demasking, the areas (16) of the metallic primer are directly galvanically coated (24).

2. Process according to Claim 1, characterised in that, before the galvanic coating, organic or inorganic particles (for example metallic (bronze) flakes) are removed from the primer (14) by pickling.

3. Process according to Claim 1 or 2, characterised in that, as moulding, a wheel hub cap is used, which is provided with a silver-metallic coating and is selectively chromium-plated.
